# EUROPÄISCHE PATENTANMELDUNG

(11) **EP 4 786 156 A1**
(43) Veröffentlichungstag der Anmeldung: **05.08.2026**
(21) Anmeldenummer: 26154837.4
(22) Anmeldetag: 28.01.2026
(51) Int. Cl.: B31F 1/08, B31F 1/07, B26D 7/26, B26F 1/40, B26F 1/44, B31B 50/25

(54) **POSITIONIERUNGSSYSTEM ZUR POSITIONIERUNG WENIGSTENS EINER PRÄGE- ODER RILLPLATTE EINER PRÄGE- UND/ODER RILLVORRICHTUNG SOWIE PRÄGE- UND/ODER RILLVORRICHTUNG FÜR BOGENFÖRMIGE MATERIALIEN**

(30) Priorität: 29.01.2025 DE 202025100439 U
(71) Anmelder: Mayr-Melnhof Karton AG, 1041 Wien (AT)
(72) Erfinder: KOLLMANN, Jürgen, 54340 Pölich (DE)
(74) Vertreter: Hofstetter, Schurack & Partner

(57) **Zusammenfassung**

Die Erfindung betrifft ein Positionierungssystem (12) zur Positionierung wenigstens einer Präge- oder Rillplatte (20) einer Präge- und/oder Rillvorrichtung (10) für bogenförmige Materialien. Das Positionierungssystem (12) umfasst wenigstens eine Basisplatte (14) zur Anordnung an einer Präge- und/oder Rillvorrichtung (10), wobei die Basisplatte (14) auf ihrer Oberseite (14a) mindestens eine Montageöffnung (16) für ein Positionierungselement (18) umfasst, wenigstens eine Präge- und/oder Rillplatte (20), welche auf ihrer Oberseite (20a) wenigstens ein Präge- und/oder Rillelement und auf ihrer Unterseite (20b) mindestens eine Montageöffnung (22) für das Positionierungselement (18) aufweist, und wenigstens ein Positionierungselement (18) zum relativen Ausrichten der Basisplatte (14) und der Präge- und/oder Rillplatte (20) zueinander. Das Positionierungselement (18) weist einen ersten Bereich (18a) zur Anordnung in der Montageöffnung (16 der Basisplatte (14) und einen zweiten Bereich (18b) zur Anordnung in der Montageöffnung (22) der Präge- und/oder Rillplatte (20) auf. Die Erfindung betrifft weiterhin eine Präge- und/oder Rillvorrichtung (10) mit einem solchen Positionierungssystem (12).

## Beschreibung

Die Erfindung betrifft ein Positionierungssystem zur Positionierung wenigstens einer Präge- oder Rillplatte einer Präge- und/oder Rillvorrichtung sowie eine Präge- und/oder Rillvorrichtung für bogenförmige Materialien.

Die Verwendung von Präge- und Rillplatten ist ein etablierter Prozess in vielen Industrien, um Oberflächen zu prägen oder zu rillen. In diesem Zusammenhang werden oft Positionierkeile eingesetzt, um die Platten während des Produktionsprozesses korrekt zueinander auszurichten.

Es gibt jedoch Nachteile bei der Verwendung von Positionierkeilen. Ein Nachteil besteht darin, dass die Positionierung der Präge- und Rillplatten selbst schwierig sein kann, was zu Ungenauigkeiten in der Ausrichtung führen kann. Sobald die Platten positioniert sind, kann es schwierig sein, den Nullpunkt nach der Positionierung wiederzufinden, was die Genauigkeit und Wiederholbarkeit des Prozesses beeinträchtigen kann.

Die Verwendung von Positionierkeilen ist zudem manuell, zeitaufwändig und teuer. Jeder Keil muss einzeln platziert werden, was Zeit in Anspruch nimmt und das Risiko von Fehlern erhöht. Darüber hinaus können Positionierkeile kostspielig sein, insbesondere wenn sie aus speziellen Materialien hergestellt werden müssen oder wenn eine große Anzahl von Keilen benötigt wird.

Insgesamt ist die aktuelle Ausrichtung von Präge- und Rillplatten mit Positionierkeilen zwar üblich, bietet jedoch Raum für Verbesserungen hinsichtlich Genauigkeit, Wiederholbarkeit, Geschwindigkeit und Kosten.

Die Aufgabe der vorliegenden Erfindung besteht darin, eine schnellere Ausrichtung einer Basisplatte und mindestens einer Präge- oder Rillplatte zueinander zu ermöglichen, um eine entsprechend schnelle und genaue Positionierung von Präge- und/oder Rillelementen der Präge- oder Rillplatte gegenüber einem zu bearbeitenden bogenförmigen Werkstoffe in einer Präge- und/oder Rillvorrichtung zu erreichen.

Diese Aufgabe wird erfindungsgemäß durch ein Positionierungssystem mit den im Anspruch 1 angeführten Merkmalen sowie durch eine Präge- und/oder Rillvorrichtung gemäß Anspruch 11 gelöst. Vorteilhafte Ausgestaltungen mit zweckmäßigen Weiterbildungen sind in den jeweiligen Unteransprüchen angegeben, wobei vorteilhafte Ausgestaltungen jedes Erfindungsaspekts als vorteilhafte Ausgestaltungen des jeweils anderen Erfindungsaspekts anzusehen sind.

Ein erster Aspekt der Erfindung betrifft ein Positionierungssystem für wenigstens eine Präge- und/oder Rillplatte einer Präge- und/oder Rillvorrichtung. Das Positionierungssystem umfasst wenigstens eine Basisplatte zur Anordnung an einer Präge- und/oder Rillvorrichtung, wobei die Basisplatte auf ihrer Oberseite mindestens eine Montageöffnung für ein Positionierungselement umfasst; wenigstens eine Präge- und/oder Rillplatte, welche auf ihrer Oberseite wenigstens ein Präge- und/oder Rillelement und auf ihrer Unterseite mindestens eine Montageöffnung für das Positionierungselement aufweist, und wenigstens ein Positionierungselement zum relativen Ausrichten der Basisplatte und der Präge- und/oder Rillplatte zueinander, wobei das Positionierungselement einen ersten Bereich zur Anordnung in der Montageöffnung der Basisplatte und einen zweiten Bereich zur Anordnung in der Montageöffnung der Präge- und/oder Rillplatte aufweist. Mit anderen Worten betrifft die Erfindung ein System zur Positionierung von mindestens einer Präge- und/oder Rillplatte, das eine oder mehrere Basisplatten, eine oder mehrere Präge- und/oder Rillplatten sowie ein oder mehrere Positionierungselemente aufweist. Die Basisplatte(n) und die Präge- und/oder Rillplatte(n) verfügen über jeweils mindestens eine Montageöffnung, in welche jeweils ein zugeordneter Bereich eines zugeordneten Positionierungselements eingeführt werden kann, wobei der erste Bereich und der zweite Bereich des Positionierungselements vorzugsweise unterschiedlich ausgebildet sind. Auf diese Weise können die Basisplatte und die Präge- und/oder Rillplatte mittels des Positionierungselements zueinander positioniert werden. Durch die Auswahl des Positionierungselements kann die relative Positionierung der Basisplatte und der Präge- und/oder Rillplatte zueinander entsprechend schnell und präzise eingestellt werden. Angaben wie "oben", "unten", "oben", "vorne", "unten", "Boden", "horizontal", "vertikal", "Längsrichtung", "Breitenrichtung", "Höhenrichtung" und dergleichen beziehen sich auf die Position und Ausrichtung des Positionierungssystems bzw. der Basisplatte und der Präge- und/oder Rillplatte in seiner bzw. ihrer bestimmungsgemäßen Gebrauchslage in Bezug auf einen Beobachter, der sich vor dem Positionierungssystem befindet und auf das Positionierungssystems blickt. Jede Montageöffnung kann generell unabhängig von einer anderen Montageöffnung als Durchtrittsöffnung oder in der Art eines Sacklochs ausgebildet sein. Das Positionierungssystem kann bei allen Rill- und Prägeplatten eingesetzt werden und eignet sich für alle Arten von Präge- und/oder Rillvorrichtungen. Weiterhin kann die Präge- und/oder Rillplatte auch ein Schneid- bzw. Trennelement zum Trennen eines bogenförmigen Werkstoffs aufweisen. Die Positionierungselemente können bedarfsweise aus metallischen und/oder aus nicht-metallischen Werkstoffen, beispielsweise Kunststoff, gefertigt werden. Die Verwendung von Positionierungselementen aus verschiedenen Werkstoffen bietet zusätzliche Flexibilität bei der Einstellung des Positionierungssystems für unterschiedliche Anwendungen und Umgebungsbedingungen. Zusammenfassend bietet das erfindungsgemäße Positionierungssystem zahlreiche Vorteile gegenüber herkömmlichen Systemen. Dazu gehören eine einfache und genaue Positionierung, die Vermeidung aufwendiger Nachjustierungen, die Möglichkeit zur Verwendung im Zusammenhang mit verschiedenen Rill- und/oder Prägearten sowie eine höhere Effizienz durch Zeit- und Kostenersparnis. Die Integration des Positionierungssystems in eine Präge- und/oder Rillvorrichtung gewährleistet damit eine präzise und stabile Fixierung der Platten zueinander während des Fertigungsprozesses, wodurch die Qualität der gefertigten Produkte ebenfalls gesteigert wird.

In einer vorteilhaften Ausgestaltung der Erfindung ist vorgesehen, dass ein Querschnitt der Montageöffnung der Basisplatte zumindest im Wesentlichen einem Querschnitt des ersten Bereichs des Positionierungselements entspricht und/oder dass ein Querschnitt der Montageöffnung der Präge- und/oder Rillplatte größer ist als ein Querschnitt des zweiten Bereichs des Positionierungselements. Mit anderen Worten ist es vorgesehen, dass die Montageöffnung der Basisplatte so geformt ist, dass sie möglichst exakt auf den ersten Bereich des Positionierungselements abgestimmt ist. Dadurch ist eine einfache und zuverlässige Montage und Lagesicherung des ersten Bereichs des Positionierungselements an bzw. in der Basisplatte gewährleistet. Zusätzlich oder alternativ ist vorgesehen, dass ein Querschnitt der Montageöffnung der Präge- und/oder Rillplatte größer ist als ein Querschnitt des zweiten Bereichs des Positionierungselements, wodurch die Präge- und/oder Rillplatte innerhalb der Grenzen Montageöffnung relativ zum Positionierungselement bewegbar ist. Diese Ausgestaltung der Montageöffnung als eine Art Langloch ist insbesondere bei der Verwendung mehrerer Positionierungselemente von Vorteil, da durch das Zusammenwirken von zwei oder mehr Positionierungselementen eine entsprechende Ausrichtung und Lagesicherung der Präge- und/oder Rillplatte gegenüber der Basisplatte realisierbar ist. Indem die einzelne Verbindung durch die größere Dimensionierung der Montageöffnung spielbehaftet ist, kann die Präge- und/oder Rillplatte dennoch einfach auf das oder die Positionierungselemente aufgesetzt und nach Gebrauch wieder abgenommen werden.

In einer weiteren vorteilhaften Ausgestaltung der Erfindung ist vorgesehen, dass die Basisplatte und die Präge- und/oder Rillplatte jeweils zwei Montageöffnungen zum relativen Ausrichten der Basisplatte und der Präge- und/oder Rillplatte in einer ersten Richtung zueinander und jeweils zwei Montageöffnungen zum relativen Ausrichten der Basisplatte und der Präge- und/oder Rillplatte in einer zweiten Richtung zueinander aufweisen, wobei die erste und die zweite Richtung vorzugsweise senkrecht zueinander angeordnet sind. Durch die Verwendung von zwei Montageöffnungen für jede Raumrichtung in der Ebene (x-y-Ebene) wird eine stabile und genaue Positionierung der Basisplatte und der Präge- und/oder Rillplatten ermöglicht. Die vorzugsweise senkrechte Anordnung der ersten und zweiten Richtung gewährleistet, dass die Platten immer rechtwinklig zueinander ausgerichtet werden. Zudem wird ein relatives Verdrehen der Platten zueinander verhindert. Durch diese erfindungsgemäße Ausgestaltung wird eine besonders einfache und präzise Positionierung von Präge- und Rillplatte(n) ermöglicht. Auch das Problem der schwierigen Wiederauffindung des Nullpunktes nach der Positionierung wird gelöst. Das Positionierungssystem ist zudem kosteneffizienter und zeitsparender als herkömmliche Methoden.

Dabei hat es sich in weiterer Ausgestaltung als vorteilhaft gezeigt, wenn jeweils zwei Montageöffnungen der Basisplatte und der Präge- und/oder Rillplatte jeweils an voneinander gegenüberliegenden Seiten der Basisplatte und der Präge- und/oder Rillplatte angeordnet sind und/oder dass jeweils zwei Montageöffnungen der Basisplatte und der Präge- und/oder Rillplatte jeweils an diagonal gegenüberliegenden Eckbereichen der Basisplatte und der Präge- und/oder Rillplatte angeordnet sind. Mit anderen Worten ist es vorgesehen, dass das Positionierungssystem über zwei Montageöffnungen pro Seite oder zwei Montageöffnungen pro diagonal gegenüberliegendem Eckbereich der Basisplatte und der Präge- und/oder Rillplatte verfügt. Diese Anordnung bietet zahlreiche technische Vorteile. Die Verwendung von korrespondierenden, gegenüberliegenden Montageöffnungen im mittleren Bereich von Langseiten der Platten sowie von korrespondierenden, diagonal gegenüberliegenden Montageöffnungen in Eckbereichen der Platten ermöglicht eine präzise und einfache Positionierung der Präge- und/oder Rillplatten in der x-y-Ebene gegenüber der Basisplatte. Darüber hinaus stellt diese Anordnung eine sichere Fixierung der Platten in einer rechtwinkligen Position sicher, was bedeutet, dass kein relatives Verdrehen möglich ist.

In einer weiteren vorteilhaften Ausgestaltung der Erfindung ist vorgesehen, dass der erste Bereich des Positionierungselements im Querschnitt unrund, insbesondere quaderförmig, ist und/oder dass der zweite Bereich des Positionierungselements im Querschnitt unrund, insbesondere quaderförmig und vorzugsweise würfelförmig, ist, wobei eine Querschnittsfläche des zweiten Bereichs größer ist als eine Querschnittsfläche des ersten Bereichs. Mit anderen Worten ist es vorgesehen, dass das Positionierungselement eine unrunde und bevorzugt quaderförmige Form des ersten Bereichs und/oder eine unrunde, vorzugsweise quaderförmige und besonders bevorzugt würfelförmige Form des zweiten Bereichs aufweist, wobei die Querschnittsfläche des zweiten Bereichs größer ist als die Querschnittsfläche des ersten Bereichs. Durch eine solche "unrunde" Gestaltung wird eine Verdrehsicherung des Positionierungselements innerhalb der zugeordneten Montageöffnung ermöglicht. Weiterhin kann das Positionierungssystem auf diese Weise nach dem "Poka-yoke"- oder "Failproof"-Prinzip ausgestaltet sein, so dass das Positionierungselement nur in einer zulässigen Orientierung in die jeweilige Montageöffnung eingesetzt werden kann.

Indem der zweite, der Präge-und/oder Rillplatte zugeordnete Bereich des Positionierungselements eine größere Querschnittsfläche besitzt als der erste Bereich, ist zudem sichergestellt, dass die Einsetzrichtung des Positionierungselements sofort erkennbar ist, dass das Positionierungselement nur in der korrekten Orientierung in die Basisplatte eingesetzt werden kann und dass der zweite Bereich beim Einsetzen des ersten Bereichs in die zugeordnete Montageöffnung der Basisplatte eine Art Anschlag bildet, welcher die Bewegung des Positionierungselements in die Montageöffnung hinein begrenzt. Vorzugsweise ist zumindest der zweite Bereich im Querschnitt unrund, während der erste Bereich in bestimmten Ausführungsformen im Querschnitt rund sein kann, um eine relative Verdrehbarkeit und damit einen Toleranzausgleich zu gestatten.

Weitere Vorteile ergeben sich dadurch, dass eine Höhe des ersten Bereichs zwischen 5 mm und 10 mm, insbesondere etwa 8 mm, beträgt und/oder dass eine Höhe des zweiten Bereichs zwischen 1 mm und 5 mm, insbesondere etwa 3 mm, beträgt und/oder dass eine Breite des ersten Bereichs zwischen 1 mm und 3 mm, insbesondere etwa 2 mm, beträgt und/oder dass eine Breite des zweiten Bereichs zwischen 2 mm und 4 mm, insbesondere etwa 3 mm, beträgt. Hierdurch ist einerseits eine gute Handhabbarkeit des Positionierungselements in der Produktion ermöglicht, andererseits weist das Positionierungselement die notwendige Stabilität auf, um eine sichere Positionierung der Platten zu ermöglichen. Durch unterschiedliche Abmessungen innerhalb der genannten Grenzen können zudem unterschiedliche Positionierungselemente bereitgestellt werden, um unterschiedliche relative Ausrichtungen zwischen den Platten zueinander zu erreichen. Die jeweilige Breite der beiden Bereiche ist vorzugsweise so gewählt, dass sie einerseits einen ausreichenden Halt in der zugeordneten Montageöffnung bietet und andererseits ein leichtes Ein- und Ausführen ermöglicht.

In einer weiteren vorteilhaften Ausgestaltung der Erfindung ist vorgesehen, dass in einer Längsprojektion des Positionierungselements eine Seitenwand des zweiten Bereichs einen Abstand von einer Seitenwand des ersten Bereichs und einen Abstand zwischen etwa 1,0 mm und 3,0 mm von einer Mittelachse des ersten Bereichs aufweist. Mit anderen Worten ist es vorgesehen, dass eine Seiten- oder Außenwand des zweiten Bereichs im Längsschnitt in wenigstens eine Richtung über eine Seiten- oder Außenwand des ersten Bereichs übersteht, wobei die Seiten- oder Außenwand des zweiten Bereichs zusätzlich einen Abstand von einer Mittel- oder Längsachse des ersten Bereichs aufweist, wobei dieser Abstand zwischen 1,0 mm und 3,0 mm beträgt. Beispielsweise kann der Abstand 1,0 mm, 1,5 mm, 1,8 mm, 2,0 mm, 2,05 mm, 2,5 mm etc. betragen. Dies erlaubt das Bereitstellen eines Positionierungselements, mittels welchem die Basisplatte und die Präge- und/oder Rillplatte um eine vordefinierte Strecke relativ zueinander positionierbar sind, wobei die Seiten- oder Außenwand des zweiten Bereichs einen Anschlag für eine korrespondierende Wand einer Aufnahmeöffnung der Präge- und/oder Rillplatte bildet. Dadurch wird verhindert, dass die Präge- und/oder Rillplatte nicht weit genug oder zu weit verschoben und so ein ungewolltes Ergebnis erzielt wird.

Weitere Vorteile ergeben sich dadurch, dass mehrere unterschiedlich ausgebildete Klassen des Positionierungselements vorgesehen sind, welche gegeneinander austauschbar sind, um unterschiedliche relative Ausrichtungen der Basisplatte und der Präge- und/oder Rillplatte zueinander zu ermöglichen. Hierdurch kann je nach konkretem Anwendungsfall das jeweils für eine korrekte Ausrichtung erforderliche Positionierungselement einfach aus einer Gruppe unterschiedlicher Klassen ausgewählt werden, um unterschiedliche relative Ausrichtungen der Basisplatte und der Präge- und/oder Rillplatte zueinander zu erreichen. Die einzelnen Klassen unterscheiden sich dabei insbesondere hinsichtlich ihrer Geometrie, können aber darüber hinaus noch andere Unterscheidungsmerkmale aufweisen.

Weitere Vorteile ergeben sich dadurch, dass sich in Abhängigkeit der Klasse des Positionierungselements eine relative Anordnung einer Mittelachse des ersten Bereichs und einer Mittelachse des zweiten Bereichs voneinander unterscheiden. Mit anderen Worten sind in Abhängigkeit der jeweiligen Positionierungselement-Klasse die relative Position des ersten Bereichs und des zweiten Bereichs eines Positionierungselements zueinander unterschiedlich, um entsprechend unterschiedliche relative Positionierungen der Platten zu erreichen. Die Geometrie des ersten Bereichs und des zweiten Bereichs für sich alleine betrachtet können bei unterschiedlichen Klassen vorzugsweise identisch sein, so dass sich unterschiedliche Klassen in diesem Fall nur durch die relative Anordnung von erstem und zweitem Bereich unterscheiden. Mit anderen Worten kann in bestimmten Ausführungsformen die Geometrie des ersten und zweiten Bereichs an sich unabhängig von der Klasse sein und lediglich die relative Positionierung von erstem und zweitem Bereich zueinander klassenspezifisch variieren. Alternativ oder zusätzlich ist es vorgesehen, dass jede Klasse mit einer Markierung versehen ist, welche die jeweilige Klasse charakterisiert. Beispielsweise kann jede Klasse eine Markierung aufweisen, die einem Benutzer die Verschiebungsstrecke signalisiert, die mit dem entsprechenden Positionierungselement realisiert wird, um die Auswahl des Positionierungselements zu erleichtern. Die Markierung kann beispielsweise ein Farbcode bzw. eine Farbmarkierung sein, der bzw. die auf mindestens einer Fläche bzw. Seite des Positionierungselements vorgesehen ist. Es sind aber natürlich auch andere Markierungen denkbar, beispielsweise Formen, Gravuren, Erhebungen, Aufdrucke etc.

In einer weiteren vorteilhaften Ausgestaltung der Erfindung ist vorgesehen, dass die Basisplatte und die Präge- und/oder Rillplatte zumindest im Wesentlichen gleiche Querschnittsflächen besitzen. Hierdurch kann eine einfache Zuordnung von einer Basisplatte zu einer Präge- und/oder Rillplatte realisiert werden. Mehrere Paare aus Basisplatte und Präge- und/oder Rillplatte können dann gegebenenfalls kombiniert bzw. zu einem Ensemble für eine Präge- und/oder Rillvorrichtung zusammengestellt werden, wobei insbesondere die einzelnen Präge- und/oder Rillplatten gleich sein können oder sich voneinander unterscheiden können, um lokal unterschiedliche Präge- und/oder Rillmuster zu erzeugen. Alternativ oder zusätzlich ist es vorgesehen, dass die Basisplatte eine größere Dicke als die Präge- und/oder Rillplatte besitzt. Hierdurch kann eine entsprechend tiefe Montageöffnung bereitgestellt und das wenigstens eine Positionierungselement tiefer in die Basisplatte eingeführt werden, um höhere Kräfte aufnehmen. Alternativ oder zusätzlich ist es vorgesehen, dass die Basisplatte und die Präge- und/oder Rillplatte die gleiche Länge besitzen. Dies ermöglicht eine gute und gleichmäßige Kraftübertragung von der Präge- und/oder Rillplatte über die gesamte Länge der Basisplatte.

Ein zweiter Aspekt der Erfindung betrifft eine Präge- und/oder Rillvorrichtung zum Prägen und/oder Rillen von bogenförmigen Werkstoffen, umfassend mindestens ein Positionierungssystem gemäß dem ersten Erfindungsaspekt. Hierdurch kann eine entsprechend schnelle und genaue Positionierung einer oder mehrerer Präge- und/oder Rillplatten gegenüber einer oder mehreren zugeordneten Basisplatten und damit gegenüber einem zu bearbeitenden bogenförmigen Werkstoffe in der Präge- und/oder Rillvorrichtung erreicht werden. Weitere sich ergebende Merkmale und deren Vorteile sind den Beschreibungen des ersten Erfindungsaspekts zu entnehmen. Generell sind "ein/eine" im Rahmen dieser Offenbarung als unbestimmte Artikel zu lesen, also ohne ausdrücklich gegenteilige Angabe immer auch als "mindestens ein/mindestens eine". Um-gekehrt können "ein/eine" auch als "nur ein/nur eine" verstanden werden.

In einer vorteilhaften Ausgestaltung der Erfindung ist vorgesehen, dass die Präge- und/oder Rillvorrichtung mehrere Positionierungssysteme aufweist, wobei die Basisplatten rasterförmig angeordnet sind und jede jeweils zugeordneten Präge- und/oder Rillplatte mittels mindestens eines Positionierungselements relativ zur jeweils zugeordneten Basisplatte ausgerichtet ist.

In einer vorteilhaften Ausgestaltung der Erfindung ist vorgesehen, dass die Präge- und/oder Rillvorrichtung mehrere Positionierungssysteme aufweist, wobei die Basisplatten rasterförmig angeordnet sind und jede zugeordneten Präge- und/oder Rillplatte mittels mindestens eines Positionierungselements relativ zur jeweils zugeordneten Basisplatte ausgerichtet ist. Mit anderen Worten ist es vorgesehen, dass die Präge- und/oder Rillvorrichtung über mehrere Positionierungssysteme verfügt, bei denen die Basisplatten in einem Rastermuster angeordnet sind, wobei jede Präge- und/oder Rillplatte durch mindestens ein Positionierungselement gegenüber ihrer jeweils der zugeordneten Basisplatte ausgerichtet ist, so dass sich das gewünschte Präge- und/oder Rillbild im bogenförmigen Werkstoff ergibt. Der bogenförmige Werkstoff besteht vorzugsweise aus einem cellulosebasierten Material, beispielsweise aus Papier, Karton, Pappe oder Kraftpapier, er kann aber grundsätzlich auch aus einem Kunststoff, Metall, Verbundmaterial oder dergleichen bestehen. Diese Anordnung ermöglicht es, die Probleme bei der Positionierung von Präge- und Rillplatten zu lösen, insbesondere das Schwierige Auffinden des Nullpunkts nach der Positionierung. Die Verwendung von bisher üblichen Positionierkeilen ist nicht mehr notwendig, was Zeit und Kosten spart. Die Basisplatten sind rasterförmig angeordnet, um eine einfache und präzise Positionierung zu gewährleisten.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen. Es sind darüber hinaus Ausführungen und Merkmalskombinationen, insbesondere durch die oben dargelegten Ausführungen, als offenbart anzusehen, die über die in den Rückbezügen der Ansprüche dargelegten Merkmalskombinationen hinausgehen oder von diesen abweichen. Dabei zeigt:
- Fig. 1: eine perspektivische Ansicht einer Präge- und/oder Rillvorrichtung;
- Fig. 2: eine transparente Explosionsdarstellung eines erfindungsgemäßen Positionierungssystems;
- Fig. 3: eine transparente Seitenansicht des erfindungsgemäßen Positionierungssystems;
- Fig. 4: eine transparente Vorderansicht des erfindungsgemäßen Positionierungssystems;
- Fig. 5: eine transparente Aufsicht des erfindungsgemäßen Positionierungssystems; und
- Fig. 6: Seitenansichten von drei verschiedenen Klassen eines Positionierungselements.

Fig. 1 zeigt eine perspektivische Ansicht einer erfindungsgemäßen Präge- und/oder Rillvorrichtung 10 zum Prägen, Rillen oder Schneiden von bogenförmigen Werkstoffen (nicht dargestellt) wie beispielsweise Karton. Die Präge- und/oder Rillvorrichtung 10 umfasst mehrere erfindungsgemäße Positionierungssysteme 12, die rasterfömig angeordnet sind.

Fig. 2 zeigt zur Verdeutlichung eine transparente Explosionsdarstellung eines der erfindungsgemäßen Positionierungssysteme 12 gemäß einer bevorzugten Ausführungsform. Man erkennt, dass das Positionierungssystem 12 eine Basisplatte 14 aufweist, welche in die Präge- und/oder Rillvorrichtung 10 eingesetzt und lagegesichert wird. Die Basisplatte 14 umfasst auf ihrer Oberseite 14a exemplarisch vier Montageöffnung 16 für jeweilige Positionierungselemente 18. Weiterhin weist das Positionierungssystem 12 eine Präge- und/oder Rillplatte 20 auf, welche auf ihrer Oberseite 20a ein oder mehrere Präge-, Rill- oder Schneidelemente 24 (s. Fig. 1) besitzt, die aus Gründen der Übersichtlichkeit in Fig. 2 nicht gezeigt sind. Auf ihrer Unterseite 20b weist die Präge- und/oder Rillplatte 20 exemplarisch vier Montageöffnungen 22 für die Positionierungselemente 18 auf, wobei die Montageöffnungen 22 zumindest in bestimmten relativen Ausrichtungen von Basisplatte 14 und Präge- und/oder Rillplatte 20 mit den Montageöffnungen 16 fluchten. Die vorliegend vier Positionierungselemente 18 dienen dabei zum relativen Ausrichten der Basisplatte 14 und der Präge- und/oder Rillplatte 20 zueinander, wobei jedes Positionierungselement 18 einen ersten Bereich 18a (s. Fig. 6) zur Anordnung in der zugeordneten Montageöffnung 16 der Basisplatte 14 und einen zweiten Bereich 18b (s. Fig. 6) zur Anordnung in der korrespondierenden Montageöffnung 22 der Präge- und/oder Rillplatte 20 aufweist. Der erste Bereich 18a und der zweite Bereich 18b schließen vorzugsweise unmittelbar aneinander an.

Im vorliegenden Ausführungsbeispiel sind die Montageöffnungen 16 in der Basisplatte 14 als Durchtrittslöcher oder -öffnungen ausgebildet und erstrecken sich zwischen der Oberseite 14a und der Unterseite 14b (s. Fig. 3) der Basisplatte 14, während die Montageöffnungen 22 lediglich als Vertiefungen bzw. Sacklöcher ausgebildet sind. In anderen Ausführungsformen kann die jeweilige Gestaltung der Montageöffnungen 16, 22 aber abweichend sein. Man erkennt weiterhin, dass jeweils zwei Montageöffnungen 16, 22 jeweils an voneinander gegenüberliegenden Seiten der Basisplatte 14 und der Präge- und/oder Rillplatte 20, das heißt jeweils in der Mitte sowie am Rand der jeweiligen Längsseite, angeordnet sind und dass jeweils zwei Montageöffnungen 16, 22 der Basisplatte 14 und der Präge- und/oder Rillplatte 20 jeweils an diagonal gegenüberliegenden Eckbereichen der Basisplatte 14 und der Präge- und/oder Rillplatte 20 angeordnet sind. Hierdurch ist über die im Folgenden näher beschriebene Auswahl der Positionierungselemente 18 eine definierte relative Bewegung zwischen der Basisplatte 14 und der Präge- und/oder Rillplatte 20 in der x-y-Ebene möglich, weshalb diese Ausgestaltung bevorzugt ist. Die Positionierung erfolgt daher immer rechtwinkelig, da kein Verdrehen möglich ist. Die insgesamt vier Montageöffnungen 16, 22 in den Mitten der jeweiligen Längsseiten von Basisplatte 14 und Präge- und/oder Rillplatte 20 sind dabei für die relative Positionierung in x-Richtung verantwortlich, während die insgesamt vier diagonal gegenüberliegenden Montageöffnungen 16, 22 in den Eckbereichen von Basisplatte 14 und Präge- und/oder Rillplatte 20 für die relative Positionierung in y-Richtung verantwortlich sind. Durch die geeignete Auswahl aus unterschiedlichen Klassen der Positionierungselemente 18 ist ein Versatz der Präge- und/oder Rillplatte 20 gegenüber der Basisplatte 14 ohne Verschieben möglich.

Fig. 3 zeigt eine transparente Seitenansicht des erfindungsgemäßen Positionierungssystems 12. Man erkennt, dass die Basisplatte 14 und die Präge- und/oder Rillplatte 20 im gezeigten Beispiel die gleiche Länge (exemplarisch 80 mm) besitzen, wohingegen die Rillplatte 20 mit einer Höhe von exemplarisch 8 mm dicker ist als die Präge- und/oder Rillplatte 20 mit einer Höhe von exemplarisch 6 mm. Grundsätzlich sind hier natürlich auch andere Abmessungen denkbar. Weiterhin erkennt man die Positionen der Positionierungselemente 18 im eingesetzten Zustand innerhalb der jeweiligen Montageöffnungen 16, 22.

Fig. 4 zeigt eine transparente Vorderansicht des erfindungsgemäßen Positionierungssystems 12, während Fig. 5 eine transparente Aufsicht des erfindungsgemäßen Positionierungssystems 12 zeigt, wobei die Positionierungselemente 18 in Fig. 5 aus Gründen der Übersichtlichkeit nicht dargestellt sind. Man erkennt, dass die Basisplatte 14 und die Präge- und/oder Rillplatte 20 jeweils exemplarisch eine Breite von 40 mm besitzen. In Fig. 5 ist weiterhin erkennbar, dass die Montageöffnungen 16 der Basisplatte 14 im Querschnitt rund sind, während die Montageöffnungen 22 der Präge- und/oder Rillplatte 20 quaderförmig, das heißt im Querschnitt rechteckig sind. Hierdurch können sich die Positionierungselemente 18 in den Montageöffnungen 16 der Basisplatte 14 generell um die Mittelachse Ma ihres ersten Bereichs 18a drehen, sind aber aufgrund der komplementären Ausgestaltung ihres zweiten Bereichs 18b in Rechteck- bzw. Quaderform relativ zur Präge- und/oder Rillplatte 20 verdrehsicher in den Montageöffnungen 22 gelagert. Auf diese Weise können kleinere Toleranzen einfach ausgeglichen werden. Alternativ kann aber auch vorgesehen sein, dass die Positionierungselemente 18 in der Basisplatte 14 durch eine entsprechend unrunde Querschnittsgeometrie der Montageöffnungen 16 und eine korrespondierende Ausgestaltung der ersten Bereiche 18a der Positionierungselemente 18 verdrehsicher zueinander gelagert sind. Die Querschnitte der Montageöffnungen 22 sind generell größer als die Querschnitte der zugeordneten zweiten Bereiche 18b der Positionierungselemente 18, wodurch eine entsprechende Bewegungsfreiheit der Präge- und/oder Rillplatte 20 innerhalb der durch die Montageöffnungen 22 und der Positionierungselemente 18 gesetzten Grenzen gegenüber der Basisplatte 14 erreicht wird. Insbesondere können die zweiten Bereiche 18b in ihren Montageöffnungen entlang einer Achse linear zwischen Anschlägen, die durch die Montageöffnung 22 gebildet sind, verschiebbar angeordnet sein.

Fig. 6 zeigt Seitenansichten bzw. Längsprojektionen von drei verschiedenen Klassen des Positionierungselements 18. Der erste Bereich 18a ist in diesem Beispiel bei jeder Klasse identisch ausgebildet und besteht aus einem Kreiszylinder mit einer vorbestimmten Höhe und einem vorbestimmten Radius. Der zweite Bereich 18b jeder Klasse ist in diesem Beispiel ebenfalls an sich gleich ausgebildet, nämlich als Quader bzw. Würfel. Von links nach rechts unterscheiden sich die drei Klassen des Positionierungselements 18 lediglich durch den relativen, achsparallelen Versatz A der Mittelachse Ma des ersten Bereichs 18a gegenüber der Mittelachse Mb des zweiten Bereichs 18b. Im linken Beispiel ist der achsparallele Versatz A=0, das heißt die Mittelachsen Ma, Mb des Kreiszylinders und des Quaders sind bei diesem Sonderfall koaxial angeordnet. Der achsparallele Versatz A wächst dann vom mittleren zum rechten Beispiel hin an. Mit anderen Worten sind der erste Bereich 18a und der zweite Bereich 18b an sich jeweils gleich ausgebildet, jedoch in Abhängigkeit der Klasse relativ zueinander in eine Richtung verschoben. Der erste Bereich 18a, der vorliegend quaderförmig ausgebildet ist, besitzt eine exemplarische Länge bzw. Höhe von 8 mm sowie eine exemplarische Breite von 1,9 mm bzw. im Fall einer alternativen kreiszylinderförmigen Ausgestaltung einen Durchmesser von 1,9 mm. Der zweite Bereich 18b, der vorliegend würfelförmig ausgebildet ist, besitzt eine exemplarische Seitenlänge von 3 mm. Damit weist eine Seitenfläche des zweiten Bereichs 18b im linken Beispiel der ersten Klasse einen Abstand von 1,5 mm zur Mittelachse Ma des ersten Bereichs 18a auf. Zudem kragt der zweite Bereich 18b in der Längsprojektion an allen vier Seiten des quaderförmigen ersten Bereichs 18a um etwa 0,55 mm über die jeweilige Seitenwand des ersten Bereichs 18a aus. Die Seitenfläche des zweiten Bereichs 18b bildet dabei eine Anlagefläche für eine Wand ihrer zugeordneten Montageöffnung 22. Die Wand der Montageöffnung 22 bildet also einen Anschlag für die relative Bewegung des zweiten Bereichs 18b innerhalb der Montageöffnung 22. Gleiches gilt für die gegenüber liegende Wand der Montageöffnung 22. Im mittleren Beispiel ist die Mittelachse Mb des zweiten Bereichs 18b um den Abstand A gegenüber der Mittelachse Ma verschoben, wodurch die Seitenwand des zweiten Bereichs 18b einen Abstand von 1,8 mm gegenüber der Mittelachse Ma des ersten Bereichs besitzt. Durch Auswahl dieser in der Mitte dargestellten zweiten Klasse kann gegenüber der ersten, links dargestellten Klasse also ein relativer Versatz zwischen Basisplatte 14 und Präge- und/oder Rillplatte 20 in eine Richtung um 0,3 mm erzeugt werden. In der rechts dargestellten dritten Klasse beträgt der Abstand zwischen der Seitenwand des zweiten Bereichs 18b und der Mittelachse Ma des ersten Bereichs 18a dann 2,05 mm, wodurch ein entsprechend noch größerer relativer Versatz zwischen Basisplatte 14 und Präge- und/oder Rillplatte 20 erreicht werden kann. Die unterschiedlichen Klassen können also als quantisiert bezeichnet werden und stellen diskrete Verschiebungsdistanzen zur relativen Ausrichtung der Platten zur Verfügung. Es versteht sich, dass grundsätzlich noch weitere Klassen mit abweichenden Dimensionierungen vorgesehen können, um entsprechende Versatz-Varianten darzustellen.

Die einzelnen Klassen können beispielsweise durch unterschiedliche Farben kenntlich gemacht werden, damit ein Benutzer schnell und einfach die jeweils zum korrekten Ausrichten benötigten Positionierungselemente 18 auswählen kann. Jede Farbe repräsentiert dabei einen bestimmten Versatzwert. Durch die Kombination der vier Montageöffnungs-Paare 16, 22 und der entsprechenden Auswahl der Positionierungselemente 18 aus den jeweils erforderlichen Klassen können daher präzise relative Positionierungen in x- und y-Richtung eingestellt werden. Es versteht sich, dass die gezeigten Dimensionierungen der einzelnen Platten 14, 20, der Montageöffnungen 16, 22 und der Positionierungselemente 18 rein exemplarisch sind und bedarfsabhängig auch unterschiedlich gestaltet sein können. Ebenso kann die Anzahl und Anordnung der Montageöffnungen 16, 22 abweichen. Für die meisten Anwendungsfälle sind die gezeigten Anordnungen der Montageöffnungen 16, 22 und die Ausgestaltungen der Positionierungselemente 18 bevorzugt.

### BEZUGSZEICHENLISTE:

- 10: Präge- und/oder Rillvorrichtung
- 12: Positionierungssystem
- 14: Basisplatte
- 14a: Oberseite
- 14b: Unterseite
- 16: Montageöffnung
- 18: Positionierungselement
- 18a: erster Bereich
- 18b: zweiter Bereich
- 20: Präge- und/oder Rillplatte
- 20a: Oberseite
- 20b: Unterseite
- 22: Montageöffnung
- 24: Schneidelemente
- Ma: Mittelachse erster Bereich
- Mb: Mittelachse zweiter Bereich
- A: Abstand der Mittelachsen Ma, Mb

## Patentansprüche

1. Positionierungssystem (12) zur Positionierung wenigstens einer Präge- oder Rillplatte (20) einer Präge- und/oder Rillvorrichtung (10) für bogenförmige Materialien, umfassend
- wenigstens eine Basisplatte (14) zur Anordnung an einer Präge- und/oder Rillvorrichtung (10), wobei die Basisplatte (14) auf ihrer Oberseite (14a) mindestens eine Montageöffnung (16) für ein Positionierungselement (18) umfasst;
- wenigstens eine Präge- und/oder Rillplatte (20), welche auf ihrer Oberseite (20a) wenigstens ein Präge- und/oder Rillelement und auf ihrer Unterseite (20b) mindestens eine Montageöffnung (22) für das Positionierungselement (18) aufweist; und
- wenigstens ein Positionierungselement (18) zum relativen Ausrichten der Basisplatte (14) und der Präge- und/oder Rillplatte (20) zueinander, wobei das Positionierungselement (18) einen ersten Bereich (18a) zur Anordnung in der Montageöffnung (16 der Basisplatte (14) und einen zweiten Bereich (18b) zur Anordnung in der Montageöffnung (22) der Präge- und/oder Rillplatte (20) aufweist.

2. Positionierungssystem (12) nach Anspruch 1,
**dadurch gekennzeichnet, dass**
ein Querschnitt der Montageöffnung (16) der Basisplatte (14) zumindest im Wesentlichen einem Querschnitt des ersten Bereichs (18a) des Positionierungselements (18) entspricht und/oder dass ein Querschnitt der Montageöffnung (22) der Präge- und/oder Rillplatte (20) größer ist als ein Querschnitt des zweiten Bereichs (18b) des Positionierungselements (18).

3. Positionierungssystem (12) nach Anspruch 1 oder 2,
**dadurch gekennzeichnet, dass**
die Basisplatte (14) und die Präge- und/oder Rillplatte (20) jeweils zwei Montageöffnungen (16, 22) zum relativen Ausrichten der Basisplatte (14) und der Präge- und/oder Rillplatte (20) in einer ersten Richtung zueinander und jeweils zwei Montageöffnungen (16, 22) zum relativen Ausrichten der Basisplatte (14) und der Präge- und/oder Rillplatte (20) in einer zweiten Richtung zueinander aufweisen, wobei die erste und die zweite Richtung vorzugsweise senkrecht zueinander angeordnet sind.

4. Positionierungssystem (12) nach Anspruch 3,
**dadurch gekennzeichnet, dass**
jeweils zwei Montageöffnungen (16, 22) der Basisplatte (14) und der Präge- und/oder Rillplatte (20) jeweils an voneinander gegenüberliegenden Seiten der Basisplatte (14) und der Präge- und/oder Rillplatte (20) angeordnet sind und/oder dass jeweils zwei Montageöffnungen (16, 22) der Basisplatte (14) und der Präge- und/oder Rillplatte (20) jeweils an diagonal gegenüberliegenden Eckbereichen der Basisplatte (14) und der Präge- und/oder Rillplatte (20) angeordnet sind.

5. Positionierungssystem (12) nach einem der Ansprüche 1 bis 4,
**dadurch gekennzeichnet, dass**
der erste Bereich (18a) des Positionierungselements (18) im Querschnitt unrund, insbesondere quaderförmig, ist und/oder dass der zweite Bereich (18b) des Positionierungselements (18) im Querschnitt unrund, insbesondere quaderförmig und vorzugsweise würfelförmig, ist, wobei eine Querschnittsfläche des zweiten Bereichs (18b) größer ist als eine Querschnittsfläche des ersten Bereichs (18a).

6. Positionierungssystem (12) nach einem der Ansprüche 1 bis 5,
**dadurch gekennzeichnet, dass**
eine Höhe des ersten Bereichs (18a) zwischen 5 mm und 10 mm, insbesondere etwa 8 mm, beträgt und/oder dass eine Höhe des zweiten Bereichs (18b) zwischen 1 mm und 5 mm, insbesondere etwa 3 mm, beträgt und/oder dass eine Breite des ersten Bereichs (18a) zwischen 1 mm und 3 mm, insbesondere etwa 2 mm, beträgt und/oder dass eine Breite des zweiten Bereichs (18b) zwischen 2 mm und 4 mm, insbesondere etwa 3 mm, beträgt.

7. Positionierungssystem (12) nach einem der Ansprüche 1 bis 6,
**dadurch gekennzeichnet, dass**
in einer Längsprojektion des Positionierungselements (18) eine Seitenwand des zweiten Bereichs (18b) einen Abstand von einer Seitenwand des ersten Bereichs (18a) und einen Abstand zwischen etwa 1,0 mm und etwa 3,0 mm von einer Mittelachse (Ma) des ersten Bereichs (18a) aufweist.

8. Positionierungssystem (12) nach einem der Ansprüche 1 bis 7,
**dadurch gekennzeichnet, dass**
mehrere unterschiedlich ausgebildete Klassen des Positionierungselements (18) vorgesehen sind, welche gegeneinander austauschbar sind, um unterschiedliche relative Ausrichtungen der Basisplatte (14) und der Präge- und/oder Rillplatte (20) zueinander zu ermöglichen.

9. Positionierungssystem (12) nach einem der Ansprüche 5 bis 7 und Anspruch 8,
**dadurch gekennzeichnet, dass**
sich in Abhängigkeit der Klasse des Positionierungselements (18) eine relative Anordnung einer Mittelachse (Ma) des ersten Bereichs (18a, 18b) und einer Mittelachse (Ma) des zweiten Bereichs (18a, 18b) voneinander unterscheiden und/oder dass jede Klasse mit einer Markierung versehen ist, welche die jeweilige Klasse charakterisiert.

10. Positionierungssystem (12) nach einem der Ansprüche 1 bis 9,
**dadurch gekennzeichnet, dass**
die Basisplatte (14) und die Präge- und/oder Rillplatte (20) zumindest im Wesentlichen gleiche Querschnittsflächen besitzen und/oder dass die Basisplatte (14) eine größere Dicke als die Präge- und/oder Rillplatte (20) besitzt und/oder dass die Basisplatte (14) und die Präge- und/oder Rillplatte (20) die gleiche Länge besitzen.

11. Präge- und/oder Rillvorrichtung (10) zum Prägen und/oder Rillen von bogenförmigen Werkstoffen, umfassend mindestens ein Positionierungssystem (12) nach einem der Ansprüche 1 bis 10.

12. Präge- und/oder Rillvorrichtung (10) nach Anspruch 11,
**dadurch gekennzeichnet, dass**
diese mehrere Positionierungssysteme (12) aufweist, wobei die Basisplatten (14) rasterförmig angeordnet sind und jede jeweils zugeordneten Präge- und/oder Rillplatte (20) mittels mindestens eines Positionierungselements (18) relativ zur jeweils zugeordneten Basisplatte (14) ausgerichtet ist.
